# FASCICULE DE BREVET EUROPEEN

(11) **EP 1 379 449 B1**
(45) Date de publication et mention de la délivrance du brevet: **20.12.2006**
(21) Numéro de dépôt: 02727645.0
(22) Date de dépôt: 28.03.2002
(51) Int. Cl.: B65D 75/38, B65D 75/58

(54) **ENSEMBLE DE DISTRIBUTION DE PRODUIT FLUIDE**
FLUIDPRODUKTAUSGABEANORDNUNG
FLUID PRODUCT DISPENSING ASSEMBLY

(30) Priorité: 30.03.2001 FR 0104327
(43) Date de publication de la demande: 14.01.2004
(73) Titulaire: Valois SAS, 27110 Le Neubourg (FR)
(72) Inventeur: Duquet, Frédéric, F-27800 Thibouville (FR); Pennaneac'h, Hervé, F-27130 Verneuil Su Avre (FR)
(74) Mandataire: CAPRI
(86) Numéro de dépôt international: PCT/FR2002/001092
(87) Numéro de publication internationale: WO 2002/081325

(56) Documents cités:
- EP-A- 1 013 449
- FR-A- 2 796 368
- US-A- 6 082 585

## Description

La présente invention concerne un ensemble de distribution de produit fluide tel qu'on peut en rencontrer dans le domaine de la parfumerie, de la cosmétique ou encore de la pharmacie. Dans le domaine de la parfumerie et de la cosmétique, il existe des distributeurs ou ensemble de distribution qui sont en réalité des échantillons pour que le consommateur puisse prendre connaissance du produit à titre publicitaire. Ces échantillons sont en général distribués gratuitement. Un certain nombre de ces échantillons sont inclus dans des magasines, et il n'est pas rare de trouver trois, quatre ou cinq échantillons dans un même magasine. Pour cela, les échantillons doivent présenter une épaisseur très réduite pour ne pas augmenter de manière significative l'épaisseur du magasine. En effet, les magasines doivent pouvoir être stockés sous la forme de pile verticale, et les échantillons inclus à l'intérieur ne doivent pas déstabiliser la pile de magasines.

Pour mettre en place l'échantillon dans le magasine, il est courant d'utiliser des machines dans lesquels les échantillons sont d'abord placés verticalement dans un casier d'alimentation. L'échantillon situé en bas du casier est saisi par un système de ventouses puis par un système de pinces qui emmènent l'échantillon à un poste d'encollage et finalement à un poste de pressage pour le coller sur une page du magasine. Afin de permettre cette opération de mise en place des échantillons dans les magasines, il est nécessaire de pouvoir les saisir au moyen d'un système de ventouses. Or, le système de ventouses ne peut fonctionner de manière efficace que sur une surface sensiblement plane pour des raisons qui sont propres à la technique des ventouses. En effet, une ventouse ne peut pas s'appliquer sur une surface totalement irrégulière. D'autre part, il est également nécessaire que les échantillons présentent une forme standard, de préférence carrée ou rectangulaire pour ne pas gêner leur positionnement et leur déplacement à l'intérieur du casier et leur préhension par le système de ventouses et le système ultérieur de pinces.

De tels ensembles de distribution à usage d'échantillons comprennent en général un distributeur de produit fluide définissant un réservoir de produit fluide. Or, il est difficile de réaliser le réservoir de manière particulièrement plate et plane à la fois. Pour réaliser des parois de réservoirs planes, il est possible d'utiliser une coque profilée avantageusement thermoformée. Cependant l'épaisseur du réservoir est alors significative. On peut encore réaliser le réservoir à l'aide de deux feuilles souples. Ceci réduit considérablement l'épaisseur du réservoir, mais alors on ne peut pas garantir la planéité des faces du réservoir.

D'autre part, tout distributeur de produit fluide comprend un orifice de distribution, et dans le cas des échantillons, cet orifice de distribution est souvent obturé par un organe d'obturation amovible que le consommateur arrache, détache ou replie pour démasquer l'orifice de distribution. Il est important que l'organe d'obturation amovible ne puisse pas constituer une gêne dans l'alimentation des échantillons à l'aide d'une machine équipée d'un système de ventouses et de pinces. En d'autres termes, l'organe d'obturation amovible, tout en restant accessible, ne doit pas pouvoir perturber le fonctionnement d'une machine d'alimentation de préhension et de fixation d'échantillons dans des magasines.

Le document FR 2 796 368 décrit un distributeur de l'art antérieur correspondant au préambule de la revendication 1 annexée.

Les problèmes de planéité des faces du réservoir ainsi que de gênes occasionnées par l'organe d'obturation amovible ne doivent pas être considérés comme spécifiques aux échantillons destinés à être inclus dans des magasines. En effet, il est également avantageux d'un point de vue esthétique et fonctionnel d'avoir des faces de réservoir planes, pour pouvoir y apposer des inscriptions. D'autre part, la protection de l'organe d'obturation amovible est également avantageuse en dehors d'un échantillon afin de ne pas retirer ou détacher accidentellement l'organe d'obturation amovible.

Pour résoudre ces problèmes, la présente invention propose un ensemble de distribution de produit fluide caractérisé en ce qu'il comprend :
- un distributeur de produit fluide définissant un corps sensiblement plat pourvu d'un orifice de distribution et d'un organe d'obturation amovible adapté à obturer l'orifice de distribution, et
- un conditionnement enveloppant le distributeur et formant une partie d'ouverture dans laquelle est logé l'organe d'obturation amovible de manière à pouvoir le saisir pour le retirer du corps et ainsi démasquer l'orifice de distribution, ledit conditionnement comprenant un côté, caractérisé en ce que la partie d'ouverture est inscrite dans ledit côté et l'organe d'obturation amovible est inscrit dans la partie d'ouverture.

Le corps du distributeur qui définit le réservoir de produit fluide est ainsi recouvert par le conditionnement et l'organe d'obturation amovible est protégé dans la partie d'ouverture de sorte qu'il est presque impossible qu'il puisse constituer un élément gênant ou encombrant lors de la manipulation de l'ensemble. En outre, l'organe d'obturation amovible ne peut être que très difficilement actionné de manière accidentelle dans sa partie d'ouverture. Les parois externes du conditionnement masquent le corps, qui bien que sensiblement plat, n'est pas parfaitement plan. Grâce à ce conditionnement, on obtient au moins une face plane, et l'organe d'obturation amovible est protégé.

Selon une première forme de réalisation, la partie d'ouverture comprend une échancrure dans laquelle est logé l'organe d'obturation amovible de manière visible. Le conditionnement forme ici une sorte de logement découpé dans lequel s'étend l'organe d'obturation amovible qui est donc visible et directement saisissable.

Selon une seconde forme de réalisation, la partie d'ouverture enveloppe au moins partiellement l'organe d'obturation amovible. Avantageusement, la partie d'ouverture est délimité par au moins une ligne de moindre résistance de sorte que la partie d'ouverture est détachable du restant du conditionnement avec l'organe d'obturation amovible. En variante ou additionnellement, la partie d'ouverture est délimitée par au moins une découpe. La partie d'ouverture recouvre alors l'organe d'obturation amovible qui n'est plus forcément entièrement visible. Pour le retirer, il suffit de saisir la partie d'ouverture et de l'arracher avec l'organe d'obturation amovible.

Selon une forme de réalisation pratique, le conditionnement comprend une feuille de support et une feuille de rabat, le distributeur étant fixé à la feuille de support et la feuille de rabat est fixée à la feuille de support sur leurs périphéries. La feuille de support peut avantageusement être plus rigide que le corps du distributeur, de sorte qu'elle ne subira pas de déformation due à la fixation du corps sur sa face interne. Au final, lorsque le conditionnement est assemblé, les feuilles de support et de rabat ne seront que très légèrement bombées du fait de l'inclusion du corps sensiblement plat du distributeur. Toutefois, dans leur ensemble, les feuilles sont sensiblement planes et aptes à être saisies à l'aide d'un système de ventouses. De même, la planéité d'au moins une des deux feuilles permet une apposition aisée d'indication telle que la marque, la composition et le mode d'utilisation du produit. De préférence, les feuilles de support et de rabat sont formées de manière monobloc et pliées le long d'un côté. Avantageusement, l'échancrure est située sur ce côté. Selon une réalisation pratique, l'organe d'obturation amovible comprend un bord libre qui s'étend sensiblement dans l'alignement du côté de jonction.

Avantageusement, l'orifice de distribution est situé sur un bord de la partie d'ouverture, par exemple au fond de l'échancrure ou sur 1a ligne de moindre résistance.

Selon une forme de réalisation préférée, le corps définit une paroi d'actionnement sur laquelle on appuie pour chasser du produit fluide à travers l'orifice de distribution, ladite paroi d'actionnement étant actionnable à travers le conditionnement.

Selon un autre aspect de l'invention, la partie d'ouverture est formée par une découpe respective, et avantageusement identique, des feuilles de support et de rabat, les découpes venant se superposer lorsque la feuille de rabat est rapportée sur la feuille de support.

L'invention sera maintenant plus amplement décrite en référence aux dessins joints donnant à titre d'exemple non limitatif un mode de réalisation de l'invention.

Sur les figures :
- la figure 1 est une vue en perspective d'un ensemble de distribution de produit fluide selon une première forme de réalisation de l'invention avec le conditionnement en cours d'assemblage,
- la figure 2 est une vue en plan d'un distributeur de produit fluide utilisé dans l'ensemble de distribution de la présente invention,
- la figure 3 est une vue en perspective d'un ensemble de distribution selon l'invention à l'état fini,
- la figure 4 est une vue en perspective d'un ensemble de distribution selon une seconde forme de réalisation de l'invention en cours d'assemblage,
- la figure 5 est une vue de l'ensemble de la figure 4 à l'état fini à une échelle inférieure, et
- la figure 6 est une vue similaire à la figure 5 avec la partie d'ouverture et l'organe d'obturation amovible retirés.

Dans les deux formes de réalisation décrites, l'ensemble de distribution de produit fluide de l'invention comprend deux éléments constitutifs, à savoir un distributeur de produit fluide 1 et un conditionnement 2.

Le distributeur 1 peut par exemple être identique à celui décrit dans le document FR 2 791 645. Le distributeur décrit dans ce document peut être identique à celui représenté sur la figure 2. Le distributeur 1 comprend un corps 10 réalisé à partir d'une ou de deux feuilles 11, 12, par exemple de film complexe, soudées ensemble sur leurs périphéries. Le corps 10 définit ainsi un réservoir 16 contenant une petite quantité de produit fluide. Une pièce de support 13 est fixée, avantageusement par thermosoudage entre les deux feuilles 11 et 12. Cette pièce 13 sert de support à une pièce de matière poreuse 14 capable de s'imbiber de produit fluide. La pièce de matière poreuse 14 s'étend à partir de la pièce de support 13 à l'intérieur du réservoir 16, mais communique avec son extrémité fixée à la pièce de support 13 avec un orifice de distribution 17. Un élément de ressort 15 est disposé à l'intérieur du réservoir 16. Outre le corps 10, le distributeur 1 comprend également un organe d'obturation amovible 18 qui obture ou masque l'orifice de distribution 17. La particularité de ce distributeur décrit dans le document FR 2 791 645 est que l'élément de ressort 15 est contraint au maximum de manière à définir un volume de réservoir minimum tant que l'organe d'obturation amovible 18 n'est pas retiré du corps 10. Ceci garantit que le corps 10 du distributeur présente une forme sensiblement plate qui n'excède pas les deux millimètres. En revanche, dès que l'on retire l'organe d'obturation amovible 18, de l'air peut pénétrer dans le réservoir 16 à travers l'orifice de distribution 17 et la pièce de matière poreuse 4. Le réservoir 16 contient alors une petite quantité de produit fluide et une grande quantité d'air ce qui permet une distribution du type biphasique à travers la pièce de matière poreuse et l'orifice de distribution 17. On garantit ainsi une très bonne qualité de pulvérisation. Il ne s'agit là que d'une forme de réalisation particulière pour le distributeur de produit fluide : on peut parfaitement imaginer d'autres formes de réalisation pour le distributeur sans pour cela sortir du cadre de l'invention. Toutefois, cette forme de réalisation de distributeur telle que décrit dans le document FR 2 791 645 est préférée.

Il est à noter que le produit fluide peut également être une poudre ou plus généralement un matériau pulvérulent. Dans ce cas, la pièce de matière poreuse 4 peut être omise.

Selon l'invention, l'ensemble de distribution comprend également un conditionnement 2 qui enveloppe au moins partiellement le corps 10 du distributeur 1. Le conditionnement 2 peut être réalisé à partir de deux feuilles 21 et 25 entre lesquelles le corps 10 du distributeur 1 est disposé. Le conditionnement peut également être réalisé à partir d'une seule et même feuille repliée sur elle-même le long d'un pli qui formera un côté rectiligne de jonction 20. La ou les feuilles peuvent être réalisées en plastique, métal, papier, carton, ou à partir d'un film complexe stratifié de métal et de plastique.

Avantageusement, les dimensions des feuilles sont supérieures aux dimensions du corps 10 du distributeur 1 de sorte que le corps 10 du distributeur peut être disposé entre les feuilles sans en dépasser. De préférence, une des deux feuilles 25 sert de feuille de support sur laquelle le corps 10 du distributeur est fixé avantageusement par collage. Ainsi, la face 11 du corps 10 peut être collée sur 1a feuille de support 25. L'autre feuille 21 est alors rabattue sur la feuille de support 25 de manière à recouvrir le corps 10 du distributeur. La feuille de rabat 21 est collée à la feuille de support 25 sur leurs périphéries respectives 22, 26 à l'exception du côté 20 où les deux feuilles sont reliées entre elles. Le pourtour du conditionnement est ainsi parfaitement plat et mince.

Etant donné que le corps 10 du distributeur est sensiblement plat (de l'ordre de 2 mm), les feuilles de support 25 et de rabat 21 restent relativement planes, ou du moins avec une légère courbure. On obtient ainsi un ensemble de distribution extrêmement plat avec des faces sensiblement planes. L'essentiel est qu'au moins une des deux faces de l'ensemble de distribution soit sensiblement plane. Mais en pratique, avec un distributeur tel que décrit ci-dessus, les deux faces de l'ensemble de distribution sont sensiblement planes.

Selon une autre caractéristique de l'invention, l'organe d'obturation amovible est logé dans une partie d'ouverture (24, 28 ; 240, 280) formée par le conditionnement (2).

Dans une première forme de réalisation de l'invention représentée sur les figures 1 à 3, l'organe d'obturation amovible 18 est logé dans une échancrure qui est formée par une fenêtre découpée sur la jonction des deux feuilles, c'est à dire sur le côté 20 : ainsi, cette échancrure comprend une partie de fenêtre 24 formée par la feuille de rabat 21 et une autre partie de fenêtre 28 formée par la feuille de support 25. Une fois les deux feuilles repliées et fixées sur elles-mêmes, la fenêtre se transforme en une échancrure découpée sur le côté 20, comme on peut le voir sur la figure 3. L'organe d'obturation amovible 18 est entièrement inscrit dans l'échancrure 24, 28 et de préférence son bord d'extrémité libre 182 se situe sensiblement dans l'alignement du côté 20. L'orifice de distribution 17 formé par la pièce de support 13 du corps 10 est avantageusement situé au niveau du fond de l'échancrure 24, 28. En disposant l'organe d'obturation amovible 18 dans cette échancrure, il est parfaitement protégé et ne risque pas de gêner ou d'être accidentellement arraché. De plus, l'ensemble de distribution conserve une configuration presque parfaitement rectangulaire ou carrée, puisque l'organe d'obturation amovible vient pratiquement compléter ou remplir l'échancrure formée par le conditionnement 2.

Lorsqu'un utilisateur veut se servir d'un tel ensemble de distribution, il lui suffit de retirer l'organe d'obturation amovible 18, et d'appuyer sur le conditionnement de manière à enfoncer la paroi d'actionnement 19 formée par une ou les deux faces du corps 10.

Dans une seconde forme de réalisation représentée sur les figures 4 à 6, l'organe d'obturation amovible 18 est enveloppé dans une partie d'ouverture formée par les feuilles 21 et 25. Plus précisément, les feuilles 21 et 25 définissent respectivement deux volets 240, 280 qui viennent se superposer lorsque la feuille de rabat 21 a été rabattue sur la feuille de support 25. Ces volets 240, 280 sont ici délimités partiellement par des lignes de moindre résistance 241, 281 et des découpes 248. Une fois le conditionnement fermé, comme représenté sur la figure 5, les deux volets superposés 240, 280 forment une languette renfermant l'organe d'obturation amovible et délimitée par les découpes 248 repliées sur elles-mêmes et les lignes de rupture superposées 241, 281. Dans la forme de réalisation représentée sur les figures 4 à 6, la partie d'ouverture est située sur le côté 20, de sorte que les volets 240, 280 sont jointifs et monobloc. On peut bien entendu imaginer la partie d'ouverture sur un autre côté du conditionnement 2.

Pour se servir de cet ensemble de distribution, l'utilisateur saisit la languette formant partie d'ouverture et la détache le long de la ligne de rupture, retirant ainsi en même temps l'organe d'obturation amovible qu'elle enveloppe.

Avec un ensemble de distribution de l'invention, il est très facile de le stocker dans un casier d'alimentation pour une machine disposant de système de ventouses pour le saisir et le placer dans un magasine.

Bien que l'ensemble de distribution représenté sur les dessins présente une forme rectangulaire ou carrée, on peut imaginer d'autres formes géométriques simples telles que polygonale, rond, ovale ou elliptique. Un des principes de l'invention réside dans le fait que l'ensemble présente au moins une face sensiblement plane et/ou une partie d'ouverture dans laquelle l'organe d'obturation amovible est logé.

## Revendications

1. Ensemble de distribution de produit fluide comprenant :
- un distributeur de produit fluide (1) définissant un corps sensiblement plat (10) pourvu d'un orifice de distribution (17) et d'un organe d'obturation amovible (18) adapté à obturer l'orifice de distribution (17), et
- un conditionnement (2) enveloppant le distributeur (1) et formant une partie d'ouverture (24, 28 ; 240, 280) dans laquelle est logé l'organe d'obturation amovible (18) de manière à pouvoir le saisir pour le retirer du corps et ainsi démasquer l'orifice de distribution, ledit conditionnement comprenant un côté (20),
**caractérisé en ce que** la partie d'ouverture est inscrite dans ledit côté et l'organe d'obturation amovible est inscrit dans la partie d'ouverture.

2. Ensemble de distribution selon la revendication 1, dans lequel la partie d'ouverture comprend une échancrure (24, 28) dans laquelle est logé l'organe d'obturation amovible (18) de manière visible.

3. Ensemble de distribution selon la revendication 1, dans lequel la partie d'ouverture (240, 280) enveloppe au moins partiellement l'organe d'obturation amovible (18).

4. Ensemble de distribution selon la revendication 3, dans lequel la partie d'ouverture (240, 280) est délimitée par au moins une ligne de moindre résistance (241, 281) de sorte que la partie d'ouverture est détachable du restant du conditionnement avec l'organe d'obturation amovible.

5. Ensemble de distribution selon la revendication 3 ou 4, dans lequel la partie d'ouverture (240, 280) est délimitée par au moins une découpe (248).

6. Ensemble de distribution selon l'une quelconque des revendications précédentes, dans lequel le conditionnement comprend une feuille de support (25) et une feuille de rabat (21), le distributeur (1) étant fixé à la feuille de support (25) et la feuille de rabat est fixée à la feuille de support sur leurs périphéries (22, 26).

7. Ensemble de distribution selon la revendication 6, dans lequel les feuilles de support et de rabat sont formées de manière monobloc et pliées le long d'un côté (20).

8. Ensemble de distribution selon l'une quelconque des revendications précédentes dans lequel l'organe d'obturation amovible (18) comprend un bord libre (182) qui s'étend sensiblement dans l'alignement du côté (20).

9. Ensemble de distribution selon la revendication 6, dans lequel au moins une des feuilles (21, 25) est sensiblement plane.

10. Ensemble de distribution selon la revendication 6, dans lequel l'orifice de distribution (17) est situé sur un bord de la partie d'ouverture.

11. Ensemble de distribution selon l'une quelconque des revendications précédentes, dans lequel le corps (10) définit une paroi d'actionnement (19) sur laquelle on appuie pour chasser du produit fluide à travers l'orifice de distribution, ladite paroi d'actionnement étant actionnable à travers le conditionnement.

12. Ensemble de distribution selon la revendication 6, dans lequel la partie d'ouverture (24, 28 ; 240, 280) est formée par une découpe respective (24, 28 ; 241, 281, 248), et avantageusement identique, des feuilles de support et de rabat, les découpes venant se superposer lorsque la feuille de rabat est rapportée sur la feuille de support.

## Claims

1. A fluid dispenser assembly comprising:
a fluid dispenser (1) defining a substantially flat body (10) provided with a dispensing orifice (17) and with a removable closure member (18) suitable for closing the dispensing orifice (17); and
a packaging (2) encasing the dispenser (1) and forming an opening portion (24, 28; 240, 280) in which the removable closure member (18) is received so that it is possible to take hold of it in order to remove it from the body, thereby unmasking the dispensing orifice, said packaging comprising a side (20),
**characterized in that** the opening part lies in the side and the removable closure member lies in the opening part.

2. A dispenser assembly according to claim 1, in which the opening portion is provided with a recess (24, 28) in which the removable closure member (18) is received in a manner such as to be visible.

3. A dispenser assembly according to claim 1, in which the opening portion (240, 280) encases the removable closure member (18) at least in part.

4. A dispenser assembly according to claim 3, in which the opening portion (240, 280) is defined by at least one line of least resistance (241, 281) so that the opening portion can be detached, together with the removable closure member, from the remainder of the packaging.

5. A dispenser assembly according to claim 3 or 4, in which the opening portion (240, 280) is defined by at least one slot (248).

6. A dispenser assembly according to any preceding claim, in which the packaging is made up of a backing sheet (25) and of a cover sheet (21), the dispenser (1) being fixed to the backing sheet (25) and the cover sheet being fixed to the backing sheet over the peripheries (22, 26) of said sheets.

7. A dispenser assembly according to claim 6, in which the backing sheet and the cover sheet are made integrally and are folded along one side (20).

8. A dispenser assembly according to any preceding claim, in which the removable closure member (18) is provided with a free edge (182) that extends substantially in alignment with said one side (20).

9. A dispenser assembly according to claim 6, in which at least one of the sheets (21, 25) is substantially plane.

10. A dispenser assembly according to claim 6, in which the dispensing orifice (17) is situated on one edge of the opening portion.

11. A dispenser assembly according to any preceding claim, in which the body (10) defines an actuating wall (19) that can be pressed to drive the fluid out through the dispensing orifice, it being possible to actuate said actuating wall through the packaging.

12. A dispenser assembly according to claim 6, in which the opening portion (24, 28; 240, 280) is formed by a respective, and advantageously identical, cutout (24, 28; 241, 281, 248) of the backing and cover sheets, said cutouts overlapping when said cover sheet is disposed on the backing sheet.

## Patentansprüche

1. Abgabekombination für ein fluidförmiges Produkt, die folgendes umfasst:
- eine Abgabevorrichtung (1) für das fluidförmige Produkt, die einen im Wesentlichen flachen Körper (10) bildet, der mit einer Abgabeöffnung (17) und einem entfernbaren Verschlussorgan (18) versehen ist, das geeignet ist, die Abgabeöffnung (17) zu verschließen, und
- eine Verpackung (2), weiche die Abgabevorrichtung (1) in der Weise umgibt, dass sie einen zum Öffnen dienenden Abschnitt (24, 28; 240; 280) bildet, in dem das entfernbare Verschlussorgan (18) in der Weise untergebracht ist, dass man es ergreifen kann, um es von dem Körper zu entfernen und auf diese Weise die Abgabeöffnung freizulegen, wobei diese Verpackung eine Seitekante (20) umfasst,
**dadurch gekennzeichnet, dass** der zum Öffnen dienende Abschnitt in dieser Seitekante angeordnet ist und dass das entfernbare Verschlussorgan in dem zum Öffnen dienenden Abschnitt angeordnet ist.

2. Abgabekombination nach Anspruch 1, bei der der zum Öffnen dienende Abschnitt eine Ausnehmung (24, 28) umfasst, in der das entfernbare Verschlussorgan (18) in sichtbarer Weise angeordnet ist.

3. Abgabekombination nach Anspruch 1, bei der der zum Öffnen dienende Abschnitt (240; 280) das entfernbare Verschlussorgan (18) zumindest teilweise umhüllt.

4. Abgabekombination nach Anspruch 3, bei der der zum Öffnen dienende Abschnitt (240, 280) von wenigstens einer Linie (241, 281) mit vermindertem Widerstand derart umgeben ist, dass der zum Öffnen dienende Abschnitt vom Rest der Verpackung mit dem Verschlussorgan ablösbar ist.

5. Abgabekombination nach Anspruch 3 oder 4, bei der der zum Öffnen dienende Abschnitt (240, 280) von wenigstens einem Ausschnitt (248) begrenzt ist.

6. Abgabekombination nach einem der vorhergehenden Ansprüche, bei der die Verpackung eine Tragfolie (25) und eine Klappenfolie (21) umfasst, wobei die Abgabevorrichtung (1) an der Tragfolie (25) befestigt ist und die Klappenfolie an der Tragfolie an ihren Rändern (22, 26) befestigt ist.

7. Abgabekombination nach Anspruch 6, bei der die Tragfolie und die Klappenfolie einstückig ausgebildet und längs einer Seitekante (20) umgefaltet sind.

8. Abgabekombination nach einem der vorhergehenden Ansprüche, bei der das entfernbare Verschlussorgan (18) einen freien Rand (182) aufweist, der sich im Wesentlichen in Ausrichtung mit der Seitekante (20) erstreckt.

9. Abgabekombination nach Anspruch 6, bei der zumindest eine der Folien (21, 25) im Wesentlichen eben ist.

10. Abgabekombination nach Anspruch 6, bei der die Abgabeöffnung (17) auf einem Rand des zum Öffnen dienenden Abschnitts angeordnet ist.

11. Abgabekombination nach einem der vorhergehenden Ansprüche, bei der der Körper (10) eine Betätigungswand (19) aufweist, auf die man drückt, um fluidförmiges Produkt durch die Abgabeöffnung zu pressen, wobei diese Betätigungswand durch die Verpackung hindurch betätigbar ist.

12. Abgabekombination nach Anspruch 6, bei der der zum Öffnen dienende Abschnitt (24, 28; 240; 280) jeweils von einem entsprechenden und vorteilhafterweise identischen Ausschnitt (24, 28; 241, 281; 248) in der Tragfolie und in der Klappenfolie gebildet wird, wobei die Ausschnitte übereinander zu liegen kommen, wenn die Klappenfolie auf die Tragfolie umgeklappt ist.
